# EUROPÄISCHE PATENTSCHRIFT

(11) **EP 0 952 064 B1**
(45) Veröffentlichungstag und Bekanntmachung des Hinweises auf die Patenterteilung: **20.04.2005**
(21) Anmeldenummer: 99106754.7
(22) Anmeldetag: 03.04.1999
(51) Int. Cl.: B61F 5/24

(54) **Querneigeeinrichtung für Schienenfahrzeuge**
Transverse tilting device for railway vehicles
Dispositif d'inclinaison transversale pour véhicules ferroviaires

(30) Priorität: 24.04.1998 DE 19818223
(43) Veröffentlichungstag der Anmeldung: 27.10.1999
(73) Patentinhaber: FIAT-SIG Schienenfahrzeuge AG, 8212 Neuhausen (CH)
(72) Erfinder: Hüls, Torsten, 78315 Radolfzell (DE); Schneider, Richard, 8212 Neuhausen (CH); Heinrich, Uwe, 8261 Hemishofen (CH)
(74) Vertreter: Troesch Scheidegger Werner AG

(56) Entgegenhaltungen:
- DE-A- 2 237 638
- GB-A- 1 310 660
- JP-A- 4 201 670
- US-A- 4 408 810
- US-A- 5 107 773

## Beschreibung

Die vorliegende Erfindung betrifft eine Querneigeeinrichtung zwischen Wagenkasten und Fahrgestell eines Schienenfahrzeuges, bei welcher die Abstützung zwischen Wagenkasten und Fahrgestell über Neigetraversen mit Stützflächen vorbestimmter Geometrie und Rollen, deren Drehachsen in Fahrzeuglängsrichtung ausgerichtet sind, erfolgt und ein zwischen Wagenkasten und Fahrgestell wirkender Stellantrieb vorgesehen ist, um den Wagenkasten bezüglich des Fahrgestells durch eine Relativbewegung (Seitenbewegung mit rotatorischer Komponente) zwischen den Neigetraversen und den Rollen um dessen Längsachse gesteuert zu neigen.

Derartige Einrichtungen sind bekannt und beispielsweise in JP-A-4-201670, DE-OS 15 30 117, EP-A-0 271 592 oder DE-OS 21 45 738 vom Prinzip her beschrieben.

Teilweise handelt es sich bei den bekannten Einrichtungen um solche, welche der Stabilisierung der Fahrzeuge dienen und dabei auftretende Querkräfte ausgleichen. Probleme würden bei all diesen Systemen dann auftreten, wenn die Stellantriebe (hydraulisch, elektromechanisch) aus irgend einem Grund ausfallen. Die Bewegungen um die Längsachse der Wagenkasten wären dann sich selbst überlassen, d.h. eine Lagestabilisierung wäre unter bestimmten Bedingungen, abhängig von der Lage des Schwerpunktes relativ zum Neigepol, nicht ausreichend.

Die Lagestabilisierung im Falle einer passiven Notzentrierung ohne aktive Rückstellung des Notantriebes ist unter bestimmten Bedingungen gewährleistet. Die Zentriergüte ist in erster Linie abhängig von der Schwerpunktlage und dem Ort des Neigepoles. Liegt der Schwerpunkt oberhalb des Neigepoles, so liefert die bei Durchfahren einer Kurve einwirkende Querbeschleunigung ein Moment, das den Wagenkasten nach bogenaussen rollen lässt. Aus diesem Grunde ist es wichtig, dem gesamten System ein energetisch günstiges Niveau in der neutralen 0°-Umgebung aufzuprägen.

Aufgabe der vorliegenden Erfindung war es, diese Situation zu verbessern und bei Schienenfahrzeugen mit Querneigeeinrichtung bei Ausfall des Stell- bzw. Neigeantriebes, insbesondere unter Betriebsbedingungen von Hochgeschwindigkeits-Neigezügen, eine ausreichende passive Lagestabilisierung durch Selbstzentrierung sicherzustellen.

Diese Aufgabe wurde nun bei einer Querneigeeinrichtung der eingangs definierten Art erfindungsgemäss durch die Merkmale des kennzeichnenden Teils von Anspruch 1 gelöst.

Besonders vorteilhafte Ausführungsformen der Erfindung sind in den abhängigen Ansprüchen definiert.

Grundlage der erfindungsgemässen passiven Selbstzentrierung ist der reversible Energieeintrag während des Neigeprozesses. Dabei ist der Energieeintrag (durch den Stellantrieb) eine Funktion des eingestellten Neigewinkels und kann auf verschiedene Leistungsprofile variiert werden.

Die gefundene Lösung ist verblüffend einfach und mit geringem Aufwand zu realisieren.

Die Erfindung wird nachstehend anhand von in der Zeichnung dargestellten Ausführungsbeispielen noch etwas näher erläutert. Es zeigen:
Fig. 1 die erfindungsgemässe Querneigeeinrichtung rein schematisch;
Fig. 2 die schematische Darstellung des Neigeprozesses und
Fig. 3 eine Darstellung der Lagestabilisierung, ausgehend von einem erzwungenen Energieniveau.

Fig. 1 der Zeichnung zeigt rein schematisch eine Querneigeeinrichtung für einen über Federsysteme 1, 1' auf einer Neigetraverse 2 angeordneten Wagenkasten 3 eines Schienenfahrzeuges. Die Neigetraverse 2 ist mit mindestens zwei Stützflächen 4, 4' ausgerüstet. Diese Stützflächen 4, 4' liegen auf Rollen 5, 5' auf, welche drehbeweglich fest am Fahrgestell 6 montiert sind und deren Drehachsen parallel zur Wagenlängsachse verlaufen. Durch einen Stellantrieb 7, 7', vorzugsweise einen elektromechanischen Stellantrieb, lässt sich die Neigung des Wagenkastens 3 bezüglich des Drehgestells 6 auf den jeweils gewünschten Wert einstellen. Die Stützflächen 4, 4' sind prismatisch und symmetrisch zur Mittelachse der Neigetraverse 2 angeordnet.

In Fig. 1 ist die neutrale Neigestellung, d.h. die 0°-Relativneigung, gezeigt.

Um einen neigewinkelabhängigen Energieeintrag in das System zu erzeugen, ist der momentane Ort des Neigepols von elementarer Bedeutung. Der orthogonale Abstand des Neigepols zum resultierenden Vektor (Gewichtskraft und Fliehkraft) liefert den Hebelarm des Rückstellmomentes. Durch die spezielle Konturformgebung der Stützflächen können der Ort des Momentanneigepols und somit der wirksame Hebelarm beliebig manipuliert werden. Das ganze System wird auf den Momentanbetrag des Stellkraftvektors optimiert, so dass eine auf das jeweils geforderte Leistungsprofil angepasste Stellkraftcharakteristik entsteht. D.h. dass nicht nur eine passive Zentrierung gewährleistet wird, es ist ebenso möglich, eine Stellkraftbegrenzung zu realisieren, die weitestgehend unabhängig vom Fahrzeuggewicht ist.

Die erwähnte Konturoptimierung desensiviert das System gegenüber:
- innere Reibung
- parasitären Steifigkeiten
- dem Einfluss der Schwerpunktvertikallage bei einwirkender Querbeschleunigung
- Schwerpunktquerexzentrizitäten.

Die Zeichnung zeigt, wie in der dargestellten Stellung die Rollen 5, 5' in konkaven Vertiefungen 8, 8' der Stützflächen 4, 4' liegen und durch die alleinige Einwirkung der Schwerkraft in dieser Position stabilisiert werden. Die Vertiefungen 8, 8' gehen beidseitig stetig, z.B. konvex, in die geraden Abschnitte der Stützflächen 4, 4' über, so dass durch Einwirkung der Stellantriebe 7, 7' eine beliebige, der jeweils befahrenen Strecke angepasste Neigung eingestellt und gehalten werden kann.

Bei eventuellem Ausfall der Stellantriebe würde durch Rückstellung (Nutzung des reversiblen Energieeintrages) die Neigetraverse mit den Stützflächen selbsttätig in die neutrale Neigestellung zurückkehren, in welcher die Rollen 5, 5' in den Vertiefungen 8, 8' gehalten werden. Damit ist eine sogenannte passive Selbstzentrierung in der neutralen Neigestellung sichergestellt. Eine solche Selbstzentrierung ist insbesondere bei Ausfall des Stellantriebes unter Betriebsbedingungen von Hochgeschwindigkeits-Neigezügen von grossem Vorteil und erhöht die Betriebssicherheit auch im Falle eines Ausfalles des Stell- bzw. Neigeantriebes.

Zur Gestaltung der Stützflächen und der darin vorgesehenen Vertiefungen müssen selbstverständlich die Neigebewegung mit zugehörigen Kraftkomponenten berechnet werden.

Da der Energieeintrag durch den Stellantrieb eine Funktion des Neigewinkels ist, kann auf verschiedene Leistungsprofile variiert werden.

Wesentlich bei der erfindungsgemässen Konstruktion ist die Neigetraverse mit den speziell ausgebildeten Stützflächen, insbesondere den genannten Vertiefungen zur Stabilisierung in der neutralen Neigestellung für die damit zusammenwirkenden Rollen.

Grundsätzlich können die Neigetraversen am Wagenkasten und die Rollen am Drehgestell angeordnet sein, wie beim gezeigten Beispiel, oder umgekehrt, d.h. die Rollen am Wagenkasten und die Neigetraverse mit den Stützflächen am Drehgestell.

Ausgehend von einer prismatisch ausgeführten Neigetraverse kommen aufgrund der beliebigen Konturformgebungen eine Vielzahl an möglichen Kurvencharakteristiken für die Auflagen in Frage.

Beim gezeigten Beispiel besitzen die symmetrisch angeordneten Stützflächen 4, 4' jeder Neigetraverse 2 eine prismenförmige Geometrie (zueinander geneigte Flächen). Die Stützflächen könnten statt prismenförmig auch jede Art von Kurvenform aufweisen.

Der vorzugsweise elektromechanische Stellantrieb ist in der Regel zwischen Neigetraverse und Fahrgestell angeordnet.

Durch Ein- und Ausfahren des Stellantriebes wird der Neigetraverse und damit dem Wagenkasten, bedingt durch die Geometrie der Stützflächen, ein Neigewinkel aufgezwungen, was eine Rotation des Wagenkastens um seine Längsachse ergibt.

Mit der Energiezufuhr (Stellantrieb) erfolgt eine definierte Erhöhung der potentiellen Energie durch Manipulation des Rückstellmomentes in Funktion des Neigewinkels. Die Geometrie der Stützflächen liefert die gewünschte Energieeintragscharakteristik, welche bei Ausfall des Stellantriebes dafür sorgt, dass der Wagenkasten in die neutrale Neigestellung (0°-Relativneigung zum Fahrgestell) bewegt wird. Dank den Vertiefungen in den Stützflächen wird das System ohne aktive Rückstellung in dieser Stellung gehalten (stabilisiert).

Die Fig. 2 und 3 illustrieren die Vorgänge der Kräfte in Abhängigkeit der Neigungswinkel.

## Patentansprüche

1. Querneigeeinrichtung zwischen Wagenkasten (3) und Fahrgestell (6) eines Schienenfahrzeuges, bei welcher die Abstützung zwischen Wagenkasten und Fahrgestell über Neigetraversen (2) mit Stützflächen (4,4') vorbestimmter Geometrie und Rollen (5,5') deren Drehachsen in Fahrzeuglängsrichtung ausgerichtet sind, erfolgt und ein zwischen Wagenkasten (3) und Fahrgestell (6) wirkender Stellantrieb (7,7') vorgesehen ist, um den Wagenkasten bezüglich des Fahrgestells durch eine Relativbewegung zwischen den Neigetraversen (2) und den Rollen (5,5') um dessen Längsachse gesteuert zu neigen, **dadurch gekennzeichnet, dass** in den Stützflächen (4,4') der Neigetraverse (2) im Bereich der Berührungsstelle mit den Rollen bei neutraler Neigestellung, d.h. 0°-Relativneigung, Vertiefungen (8,8') vorgesehen sind, welche die Lage der Rollen (5,5') und damit des Wagenkastens (3) bezüglich des Fahrgestells (6) in dieser Stellung stabilisieren und welche die Rollen (5,5') und damit den Wagenkasten (3) bezüglich des Fahrgestells in dieser stabilisierten Lage halten.

2. Einrichtung nach Anspruch 1, **dadurch gekennzeichnet, dass** für sämtliche Rollen (5,5') im Bereich der genannten Berührungsstellen lagestabilisierende, z.B. konkave Vertiefungen (8,8') vorgesehen sind.

3. Einrichtung nach Anspruch 1 oder 2, **dadurch gekennzeichnet, dass** die Vertiefungen (8,8') beidseitig stetig, z.B. über eine konvexe Kurve, in die übrigen Abschnitte der Stützflächen übergehen.

4. Einrichtung nach einem der Ansprüche 1-3, **dadurch gekennzeichnet, dass** die Neigetraversen (2) auf der Wagenkastenseite angeordnet sind, während die Rollen (5,5') am Fahrgestell (6) montiert sind.

5. Einrichtung nach Anspruch 4, **dadurch gekennzeichnet, dass** sich der Wagenkasten (3) über Federsysteme (1,1') an den Neigetraversen (2) abstützt.

6. Einrichtung nach einem der Ansprüche 1-5, **dadurch gekennzeichnet, dass** jede Neigetraverse (2) bezüglich der Wagenkastenlängsachse paarweise symmetrisch angeordnete Stützflächen (4,4') aufweist, welche prismenförmig zueinander ausgerichtet sind oder bogenförmig verlaufen.

## Claims

1. A transverse tilting device arranged between the carriage body (3) and the undercarriage (6) of a railway vehicle, in which the support between the car body and the undercarriage is made by means of tilting bolsters (2) having supporting surfaces (4, 4') of predetermined geometry and by means of rollers (5, 5') having rotating axes oriented in the longitudinal direction of the vehicle and in which there are provided adjusting drive means (7, 7') operating between the carriage body (3) and the undercarriage (6) in order to controllably tilt the car body about its longitudinal axis relative to the undercarriage by a relative movement between the tilting bolsters (2) and the rollers (5, 5'), **characterized in that** the supporting surfaces (4, 4') of the tilting bolster (2) is provided with recesses (8, 8') arranged in the area of the contact position with the rollers in the neutral tilting position, i.e. 0° relative tilt, said recesses stabilizing the position of the rollers (5, 5') and thereby of the carriage body (3) with respect of the undercarriage (6) in this position and maintaining the rollers (5, 5') and thereby the carriage body (3) relative to the undercarriage in this stabilized position.

2. A device as claimed in claim 1, **characterized in that** in the area of said contact positions there are provided position-stabilizing recesses, e.g. recesses of concave shape, for all of said rollers (5, 5').

3. A device as claimed in claim 1 or 2, **characterized in that** said recesses (8, 8') are on both sides continuously, e.g. in form of a convex curve, passing over into the adjacent sections of the supporting surfaces.

4. A device as claimed in any of claims 1 to 3, **characterized in that** said tilting bolsters (2) are mounted on the side of the carriage body, whilst the rollers (5, 5') are mounted on the undercarriage (6).

5. A device as claimed in claim 4, **characterized in that** the carriage body (3) is supported on the tilting bolsters (2) over spring systems (1, 1').

6. A device as claimed in any of claims 1 to 5, **characterized in that** each tilting bolster (2) presents support surfaces which are symmetrically arranged by pairs relative to the longitudinal axis of the carriage body and which are oriented in prismatic form to each other or which extend in curved form.

## Revendications

1. Dispositif d'inclinaison transversale entre la caisse de wagon (3) et le châssis (6) d'un véhicule ferroviaire, dans lequel l'appui entre la caisse de wagon est le châssis est réalisé au moyen de traverses d'inclinaison (2) présentant des surfaces d'appui (4, 4') à géométrie prédéterminée et au moyen de rouleaux (5, 5') dont les axes de rotation sont alignés en direction longitudinale du véhicule, pour incliner la caisse de wagon autour de son axe longitudinal de manière contrôlée relativement au châssis par un mouvement relatif entre les traverses d'inclinaison (2) et les rouleaux (5, 5'), **caractérisé en ce que** les surfaces d'appui (4, 4') de la traverse d'inclinaison (2) dans la zone de l'endroit de contact avec les rouleaux dans la position d'inclinaison neutre, c'est à dire avec 0° d'inclinaison relative, présentent des évidements (8, 8') qui stabilisent la position des rouleaux (5, 5') et par là celle de la caisse de wagon (3) par rapport au châssis (6) dans cette position et qui retiennent les rouleaux (5, 5') et par là la caisse de wagon (3) par rapport au châssis dans cette position stabilisée.

2. Dispositif selon la revendication 1, **caractérisé en ce que** des évidements stabilisant la position, par exemples des évidements concaves (8,8') sont prévus pour tous les rouleaux (5,5').

3. Dispositif selon la revendication 1 ou 2, **caractérisé en ce que** les évidements (8, 8') passent des deux côtés de manière continue, par exemples selon une courbe convexe, dans les autres sections des surfaces d'appui.

4. Dispositif selon l'une des revendications 1 de 3, **caractérisé en ce que** les traverses d'inclinaison (2) sont arrangées du coté de la caisse de wagon tan disque les rouleaux (5,5') sont montés sur le châssis (6).

5. Dispositif selon la revendication 4, **caractérisé en ce que** la caisse de wagon (3) s'appuie sur les traverses d'inclinaison (2) par des systèmes à ressorts (1, 1').

6. Dispositif selon l'une des revendications 1 de 5, **caractérisé en ce que** chaque traverse d'inclinaison (2) présente des surfaces d'appui (4, 4') disposée par paires symétriquement par rapport à l'axe longitudinale de la caisse de wagon, lesdites surfaces étant arrangées les unes par rapport aux autres sous forme de prismes ou sous forme d'arc.
